# EUROPÄISCHE PATENTSCHRIFT

(11) **EP 0 432 470 B1**
(45) Veröffentlichungstag und Bekanntmachung des Hinweises auf die Patenterteilung: **06.05.1999**
(21) Anmeldenummer: 90121581.4
(22) Anmeldetag: 12.11.1990
(51) Int. Cl.: H05B 3/68, H01R 13/713

(54) **Heizplatte eines Haushalt-Elektroherdes mit einem Temperaturbegrenzer und einem Anschlussstein**
Heating plate of an electric cooking range comprising a temperature limiter and a connecting piece
Plaque chauffante d'une cuisinière électrique avec un limiteur de température et une pièce de connexion

(30) Priorität: 12.12.1989 DE 8914611 U
(43) Veröffentlichungstag der Anmeldung: 19.06.1991
(73) Patentinhaber: BSH Bosch und Siemens Hausgeräte GmbH, 81669 München (DE)
(72) Erfinder: Kreckl, Herbert, W-8221 Stein (DE)

(56) Entgegenhaltungen:
- EP-A- 0 223 966
- EP-A- 0 224 098
- EP-A- 0 288 915
- DE-A- 3 545 454
- DE-A- 3 731 474
- GB-A- 2 186 166
- GB-A- 2 186 167
- GB-A- 2 218 605

## Beschreibung

Die vorliegende Erfindung bezieht sich auf eine Heizplatte für einen Haushalts-Elektroherd mit Heizelementen mit einem Temperaturbegrenzer und mit einem Anschlußstein für Kabelsteckanschlüsse, über die einerseits die Heizwiderstände für die Heizplatte mit den Stromleitern des Netzes verbunden sind und der andererseits Verbindungselemente der Kabel für die Steuerzuführungen aufweisen.

An einem derartigen bekannten Anschlußstein des Temperaturbegrenzers sind einerseits die Heizwiderstände der Heizplatte mittelbar mit den Stromleitem des Netzes verbunden und andererseits trägt der Anschlußstein die Verbindungselemente der Kabel für Stromzuführung und für die Steurung der Heizwiderstände. Bei Anordnungen gemäß dem Stand der Technik führen vom Anschlußstein des Protektors der Heizplatte vergleichsweise kurze elektrische Leiter zu einem weiteren Anschlußstein für die in der Heizplatte gelegenen Heizwiderstände. Die einzelnen elektrischen Leitungen, die mit dem Protektor verbunden sind und entweder zu den Stromleitungen des Netzes führen oder zur Steuerung der Heizwiderstände Schalter, Takter, Thermowiderstände und dergleichen, werden vom Protektor mittels einzelner Kabelanschlüsse zu den betreffenden Vorrichtungen bzw. Kabel geführt. Diese Verdrahtungen sind zeitraubend und zum Teil auch schwierig, so daß sie von ungelemten Kräften schwer durchzuführen sind.

Es ist Aufgabe der Erfindung eine derartige Verdrahtung zu erleichtern. Es ist vorgesehen, die Verdrahtung der Heizplatte bzw. der Heizwiderstände mittels eines Kabelbaumes mit Sammelstecker zu tätigen. Dabei soll auch der weitere Anschlußstein für die einzelnen Heizwiderstände an der Heizplatte entfallen.

Dies geschieht gemäß der Erfindung dadurch, daß der Anschlußstein des Temperaturbegrenzers alle Anschlußfahnen zum Stecken eines Sammelsteckers eines Kabelbaumes, die über Anschlußstellen mit Kabeln verbunden sind, die unmikttelbar zu den Heizelementen führen aufweist.

Dies geschieht gemäß der Neuerung dadurch, daß am Anschlußstein des Protektors alle Anschlußfahnen zum Stecken eines Sammelsteckers des Kabelbaumes vorhanden sind. Vorteilhaft ist es dabei, daß zum Befestigen des Protektors an der Heizplatte ein Teil des Protektor-Gehäuses in einen Heizungsteller-Durchbruch gesteckt ist; er kann dort durch eine Federraste gehalten werden.

Durch diese Neuerung kann die Montage der Heizplatte wesentlich beschleunigt und vereinfacht werden. Der Anschlußstein zum Verbinden der Heizwiderstände mit dem Protektor kann dabei entfallen, denn der Anslchlußstein des Protektors besitzt auch die Anschlußfahnen zum Anschluß der Heizwiderstände an die Stromleiter.

In den Zeichnungen ist die Neuerung beispielsweise und schematisch dargestellt. Es zeigen:
- Fig. 1: eine Sektion einer Seitenansicht einer um 180° gewendeten Heizplatte und
- Fig. 2: eine Sektion der Heizplatte gemäß Fig. 1 in der Aufsicht jedoch von unten.

Im nachfolgenden werden die Fig. 1 und 2 zusammen erläutert.

Die Heizplatte besitzt ein meist aus Blech gebildetes Gehäuse 1-, welches in dem isolierenden Einsatz 2 zur Aufnahme der Heizwendel eingesetzt ist. Der Boden 3 des Gehäuses 1 ist geringfügig eingezogen und besitzt daher einen Absatz 4, wobei in diesem Absatz Bohrungen 5 zum Befestigen der Heizplatte in einer Mulde eines Elektroherdes eingebracht sind. Am Gehäuse 1 der Heizplatte ist ein Protektor 6 mit einem Anschlußstein für die elektrischen Heizwiderstände und zum Steuern der letzteren angebracht; er dient auch zum Anschluß des Sammelsteckers für die einzelnen Kabel eines Kabelbaumes. Die einzelnen Kabel des Kabelbaumes können z.B. an die Anschlußfahnen 7 mittels eines Sammelsteckers des Kabelbaumes kontaktiert werden (nicht dargestellt). Verschiedene Anschlußfahnen sind auch mit Kontaktschienen 8 versehen, welche Kontaktbohrungen 9 aufweisen; sie dienen zum Anschließen der zu den einzelnen Heizwiderständen führenden Kabel 10. Der Protektor 6 besitzt eine Brücke 11 mit Stützfüßen 12, die gegen das Gehäuse 1 der Heizplatte lasten. Die Befestigung des Protektors kann derart erfolgen, daß ein kurzer Teil 6' in einen Heizungsteller-Durchbruch gesteckt wird und hier z.B. mittels Blattferder (nicht dargestellt) gesichert ist. Eine derartige Befestigung ist an sich bekannt. Obwohl hier im Beispiel gemäß Fig. 2 die Kabel 10 für die nicht dargestellten Heizwiderstände seitlich am Protektor durch einen weiteren Durchbruch im Heizplattengehäuse zu den Heizwiderständen führen, ist es auch möglich, diese Kabel durch den Protektor 6 selbst zu den Heizwiderständen zu führen. Auch die Befestigung des Protektors am Gehäuse kann in anderer Art als beschrieben erfolgen.

## Patentansprüche

1. Heizplatte für einen Haushalts-Elektroherd mit Heizelementen mit einem Temperaturbegrenzer (6) und mit einem Anschlußstein für Kabelsteckanschlüsse, über die einerseits die Heizwiderstände für die Heizplatte mit den Stromleitem des Netzes verbunden sind und der andererseits Verbindungselemente der Kabel für die Steuerzuführungen aufweisen, **dadurch gekennzeichnet**, daß der Anschlußstein des Temperaturbegrenzers (6) alle Anschlußfahnen (7) zum Stecken eines Sammelsteckers eines Kabelbaumes, die über Anschlußstellen (8, 9) mit Kabeln (10) verbunden sind, die unmittelbar zu den Heizelementen führen aufweist.

2. Heizplatte nach Anspruch 1, dadurch gekennzeichnet, daß zum Befestigen des Temperaturbegrenzers (6) an die Heizplatte ein Teil des Gehäuses (1) der Heizplatte in einem Heizungsteller-Durchbruch gesteckt ist.

3. Heizplatte nach Anspruch 1, dadurch gekennzeichnet, daß die Kontaktfahnen (7) mit Kontaktschienen (8) und letztere mit Kontaktbohrungen (9) versehen sind.

4. Heizplatte nach Anspruch 1, dadurch gekennzeichnet, daß der Anschlußstein für den Temperaturbegrenzers (6) eine Brücke (11) aufweist, wobei die Stützfüße (12) der Brücke gegen das Gehäuse (1) der Heizplatte lasten.

## Claims

1. Hot plate for a domestic electric oven with heating elements with a temperature-limiting device (6) and with a terminal block for cable plug connections, by way of which on the one hand the heating resistances for the heating plate are connected with the current leads of the mains and which on the other hand have connecting elements of the cables for the control feeds, characterised in that the terminal block of the temperature-limiting device (6) has all connecting lugs (7) for the plugging of a gang plug of a cable tree, which are connected by way of terminal locations (8, 9) with cables (10) which lead directly to the heating elements.

2. Hot plate according to claim 1, characterised in that for fastening the temperature limiting device (6) to the hot plate a part of the housing (1) of the hot plate is plugged into a heating plate through-passage.

3. Hot plate according to claim 1, characterised in that the contact lugs (7) are provided with contact rails (8) and the latter with contact bores (9).

4. Hot plate according to claim 1, characterised in that the terminal block for the temperature limiting device (6) comprises a bridge (11), wherein the support feet (12) of the bridge bear against the housing (1) of the hot plate.

## Revendications

1. Plaque chauffante pour une cuisinière électrique domestique avec des éléments chauffants avec un limitateur de température (6) et avec une pièce de connexion pour des fiches de connexion de câbles, par l'intermédiaire desquelles d'une part les résistances chauffantes pour la plaque chauffante sont reliées avec les conducteurs de courant du réseau, et ladite pièce de connexion présentant d'autre part des éléments de connexion des câbles pour l'amenée des commandes, **caractérisée en ce que** la pièce de connexion du limitateur de température (6) présente toutes les barrettes (7) pour l'enfichage d'une fiche collective d'un faisceau de câbles qui, par l'intermédiaire de points de connexion (8, 9), sont reliées à des câbles (10) menant directement aux éléments chauffants.

2. Plaque chauffante selon la revendication 1, caractérisée en ce que pour la fixation du limitateur de température (6) sur la plaque chauffante, une partie du corps (1) de la plaque chauffante est insérée dans un ajour du plateau de chauffage.

3. Plaque chauffante selon la revendication 1, caractérisée en ce que les barrettes (7) sont pourvues de rails de contact (8) et que ces derniers sont pourvus de trous de contact (9).

4. Plaque chauffante selon la revendication 1, caractérisée en ce que la pièce de connexion pour le limitateur de température (6) présente un pont (11), les pattes d'appui (12) du pont s'appuyant contre le corps (1) de la plaque chauffante.
